# EUROPÄISCHE PATENTSCHRIFT

(11) **EP 0 352 460 B1**
(45) Veröffentlichungstag und Bekanntmachung des Hinweises auf die Patenterteilung: **13.05.1992**
(21) Anmeldenummer: 89110625.4
(22) Anmeldetag: 12.06.1989
(51) Int. Cl.: D01H 4/32

(54) **Auflösewalzeneinheit für Offenend-Spinnmaschinen**
Device with an opening cylinder for spinning machines
Dispositif avec un cylindre d'ouverture pour des métiers à filer à bout libre

(30) Priorität: 29.07.1988 DE 8809697 U
(43) Veröffentlichungstag der Anmeldung: 31.01.1990
(73) Patentinhaber: Hollingsworth GmbH, D-7265 Neubulach 1 (DE)
(72) Erfinder: Schmolke, Karl-Heinz, D-7266 Neuweiler 5 (DE)
(74) Vertreter: Grünecker, Kinkeldey, Stockmair & Schwanhäusser Anwaltssozietät

(56) Entgegenhaltungen:
- DE-A- 2 116 951

## Beschreibung

Die Erfindung bezieht sich auf eine Auflösewalzeneinheit für Offenend-Spinnmaschinen, mit einer in einem Lagergehäuse drehbar gelagerten Welle, auf deren aus dem Lagergehäuse ragenden freien Ende eine Auflösewalze drehfest angebracht ist, die vorzugsweise an ihrer dem Lagergehäuse abgewandten Stirnseite mit einem abnehmbaren, axial aufgesetzten Deckel abgedeckt ist, und die das Lagergehäuse unter Bildung eines Hohlraumes hintergreift, der zum Lagergehäuse durch einen ringförmigen Dichtspalt abgedichtet ist.

Eine solche Auflösewalzeneinheit ist in der DE-OS 27 52 591 beschrieben. Um das Lager der Auflösewalzenwelle gegenüber Verschmutzungen, wie Mikrostaub, zu schützen, ist dort ein durch die Auflösewalze gebildeter Hohlraum vorgesehen, der durch einen Dichtungsspalt zwischen dem Lagergehäuse und der Auflösewalze abgedichtet ist. Selbst wenn man diesen Dichtungsspalt so eng wie möglich macht, kann man nicht völlig verhindern, daß Staub und Verunreinigungen in den Hohlraum und von dort in die Lagerstelle dringen kann. Da dieser Staub zu einer gewissen Schwergängigkeit der Auflösewalze führen kann, ist es erwünscht, den Hohlraum von Zeit zu Zeit zu säubern. Bei der bekannten Auflösewalzeneinheit muß hierfür die Auflösewalze von der Welle abgenommen werden, was verhältnismäßig umständlich ist.

Ferner ist aus der DE-PS 31 23 480 eine Auflösewalzeneinheit bekannt, bei der die Auflösewalzeneinheit im wesentlichen aus einem Grundkörper und einem darauf angebrachten, garniturbestückten Auflösewalzenring besteht. Der Hohlraum wird bei dieser Auflösewalzeneinheit durch den Auflösewalzenring abgedeckt. Will man den Hohlraum reinigen, ist es hier immer noch erforderlich, daß zumindest der Auflösewalzenring abgenommen wird. Da der Auflösewalzenring auf den Grundkörper mittels eines Spannelementes aufgepreßt ist, ist auch dort das Freilegen des Hohlraumes zu Reinigungszwecken verhältnismäßig aufwendig.

Aufgabe der vorliegenden Erfindung ist es daher, eine Auflösewalzeneinheit der eingangs genannten Art so zu verbessern, daß der Hohlraum auf einfache Weise von dem durch den Dichtungsspalt eingedrungenen Mikrostaub befreit werden kann.

Diese Aufgabe wird erfindungsgemäß dadurch gelöst, daß in der Auflösewalze mindestens zwei im wesentlichen parallel zur Auflöswalzenachse angeordnete Reinigungskanäle ausgebildet sind, die sich von dem Hohlraum aus mindestens bis zu einer Stirnseite der Auflösewalze erstrecken.

Will man bei dieser Auflösewalzeneinheit den zwischen der Auflösewalze und dem Lagergehäuse gebildeten Hohlraum reinigen, so braucht allenfalls der leicht demontierbare Deckel abgenommen zu werden, so daß man mit einer Druckluftdüse Druckluft in einen der beiden Reinigungskanäle einspeisen kann. Aus dem anderen Reinigungskanal wird dann der in dem Hohlraum befindliche Staub ausgeblasen. Diese Reinigung läßt sich einfach durchführen, da weder eine Abnahme des Auflösewalzenringes noch eine Demontage der Auflösewalzeneinheit erforderlich ist, so daß auf einfache Weise die Lebensdauer der Auflösewalzeneinheit verlängert werden kann. Eine Reinigung des Hohlraumes wird in aller Regel nämlich nur dann vorgenommen werden, wenn sie, wie hier, leicht zu bewerkstelligen ist.

Besonders einfach läßt sich die Reinigung des Hohlraumes bewerkstelligen, wenn sich die Reingigungskanäle durch den Deckel hindurch erstrecken. Dann ist nicht einmal die Abnahme des Deckels erforderlich.

Besonders günstig ist es, wenn die Auflösewalze aus einem Grundkörper und einem darauf auswechselbar angeordneten garniturbestückten Auflösewalzenring besteht und wenn die Reinigungskanäle vom Grundkörper aus gebildet sind. Dann kann die Reinigung des Hohlraumes nämlich unabhängig von der Art des aufgebrachten Auflösewalzenringes erfolgen.

Es ist jedoch auch günstig, wenn die Auflösewalze aus einem Grundkörper und einem darauf auswechselbar angebrachten garniturbestückten Auflösewalzenring besteht, und wenn die Reinigungskanäle auf der dem Grundkörper zugewandten innen liegenden Oberseite des Auflösewalzenringes ausgebildet sind. Der Vorteil liegt hier insbesondere darin, daß bereits in Betrieb befindliche Auflösewalzeneinheiten, die noch keine Reinigungskanäle aufweisen, auf einfache Weise nachgerüstet werden können, sobald die Auflösewalzenringe durch Verschleiß ohnehin ausgewechselt werden müssen. Ist einmal ein solcher Auflösewalzenring angebracht, vereinfacht sich die Reinigung des Hohlraumes beträchtlich.

Obgleich es auch möglich wäre, den Hohlraum zwischen dem Auflösewalzenring und dem Lagergehäuse unmittelbar auszubilden, ist es vorteilhaft, wenn der Hohlraum in dem Grundkörper ausgebildet ist und wenn in dem Grundkörper im wesentlichen radiale Verbindungskanäle ausgebildet sind, die von der dem Auflösewalzenring zugewandten äußeren Oberseite des Grundkörpers zu dem Hohlraum führen. So besteht eine direkte Verbindung zwischen den Verbindungskanälen und den Reinigungskanälen, ohne daß die mechanische Festigkeit des Grundkörpers darunter leiden würde.

Wenn auf der dem Grundkörper zugewandten innenliegenden Oberseite des Auslösewalzenringes mindestens eine die radialen Verbindungskanäle mit den axialen Reinigungskanälen verbindende umlaufende, radiale Ausbildung ausgebildet ist, hat das den Vorteil, daß völlig unabhängig davon, in welche relative Drehwinkel der Auflösewalzenring auf dem Grundkörper aufgebracht ist, stets die beiden axialen Reinigungskanäle mit dem Hohlraum verbunden sind. Wenn an dem dem Lagergehäuse zugewandten Ende des Grundkörpers ein radial vorspringender Zentrierabsatz ausgebildet ist, kann in günstiger Weise die umlaufende radiale Ausnehmung des Auflösewalzenringes dem Durchmesser des Zentrierabsatzes angepaßt sein. Die Ausnehmung kann dann axial offen sein und mit ihrem dem Lagergehäuse zugewandten Ende als Zentrierausnehmung wirken, während sie in dem dem Lagergehäuse abgewandten Bereich die Verbindung zwischen den radialen Verbindungskanälen und den axialen Reinigungskanälen herstellt.

Aus strömungstechnischen Gründen ist es günstig, wenn die Reinigungskanäle diametral gegenüberliegend angeordnet sind. Hierdurch wird bei der Beaufschlagung eines Reinigungskanales mit Druckluft eine besonders schnelle Reinigung des Hohlraumes erzielt.

Im folgenden werden Ausführungsbeispiele der Erfindung anhand einer Zeichnung näher erläutert. Es zeigen:
Fig. 1 in einer teilweise geschnittenen Seitenansicht eine Auflösewalzeneinheit gemäß einer ersten Ausführungsform,
Fig. 2 einen Auflösewalzenring der Auflösewalzeneinheit aus Fig. 1 in einer Stirnansicht,
Fig. 3 den Auflösewalzenring aus Fig. 2 geschnitten entlang der Linie III-III und
Fig. 4 in einer ähnlichen Ansicht wie Fig. 1 ein weiteres Ausführungsbeispiel einer Auflösewalzeneinheit.

In der Zeichnung ist eine Auflösewalzeneinheit für Offenend-Spinnmaschinen dargestellt. Die Auflösewalzeneinheit umfaßt ein Lagergehäuse 1, in dem eine Welle 2 drehbar gelagert ist. An ihrem aus dem Lagergehäuse 1 herausragenden freien Ende ist an der Welle 2 eine Auflösewalze 3 drehfest aufgepreßt. Genaugenommen besteht die Auflösewalze 3 aus einem auf die Welle 2 aufgepreßten Grundkörper 4 und einem auf die äußere Oberseite des Grundkörpers 4 aufgeschobenen Auflösewalzenring 5. Der Grundkörper 4 weist auf der dem Lagergehäuse 1 zugewandten Stirnseite einen Bund 6 auf, an dem der Auflösewalzenring 5 anliegt. Auf der dem Lagergehäuse 1 abgewandten Stirnseite ist die Auflösewalze 3 durch einen Deckel 7 abgedeckt. Der Deckel 7 kann mittels dreier über den Umfang verteilter Schrauben 8, von denen nur die Mittellinien angedeutet sind, an dem Grundkörper 4 angeschraubt sein; es ist jedoch auch möglich, daß der Deckel 7 über eine zentrale Schraube auf die Welle 2 aufgeschraubt ist. Der Deckel 7 weist ebenfalls einen Bund 9 auf, mit dem er den Auflösewalzenring 5 gegen den Bund 6 des Grundkörpers 4 verspannt. Der auf der Welle 2 drehfest angebrachte Grundkörper 4 übergreift das Lagergehäuse 1 und bildet einen Hohlraum 10 aus. Zum Lagergehäuse 1 hin ist dieser Hohlraum durch einen zwischen dem Lagergehäuse 1 und dem Grundkörper 4 ausgebildeten Dichtspalt 11 abgedichtet.

Bei dem in Fig. 1 dargestellten Ausführungsbeispiel ist der Hohlraum 10 durch zwei diametral gegenüberliegende radiale Verbindungskanäle 12 zur außenliegenden Oberseite des Grundkörpers 4 hin offen. Der Auflösewalzenring 5 weist auf seiner dem Grundkörper 4 zugewandten radialen Oberseite eine umlaufende Ausnehmung 13 auf, in welche die Verbindungskanäle 12 einmünden. Zum Bund 6 hin ist an dem Grundkörper 4 ein Zentrierabsatz 14 vorgesehen, der einen Außendurchmesser aufweist, der dem Innendurchmesser der Ausnehmung 13 entspricht. Somit ist die Ausnehmung 13 axial zum Ende des Auflösewalzenringes 5 hin offen. Von der Ausnehmung 13 aus erstrecken sich einander diametral gegenüberliegend zwei Reinigungskanäle 15 parallel zur Achse der Auflösewalze 3 bis zum Deckel 7.

Bei dem in Fig. 1 dargestellten Ausführungsbeispiel ist der Deckel 7 von zu den Reiniungskanälen 15 deckungsgleichen Öffnungen 16 durchsetzt, so daß die Reinigungskanäle 15 ins Freie münden.

Im folgenden wird das Ausführungsbeispiel nach Fig. 4 beschrieben. Für gleiche und gleichartige Bauteile werden dieselben Bezugszeichen verwendet. Es wird nur auf die Unterschiede zu dem in den Figuren 1 bis 3 beschriebenen Ausführungsbeispiel eingegangen.

Bei dem in Fig. 4 beschriebenen Ausführungsbeispiel sind in dem Grundkörper 4 zwei axiale Reinigungskanäle 15 vorgesehen, die unmittelbar in den Hohlraum 10 einmünden und bis zum Deckel 7 reichen. In dem Deckel 7 sind hier keine Öffnungen vorgesehen, auch sind auf der Innenseite des Auflösewalzenringes 5 keine Nuten und Ausnehmungen vorhanden, weil sie nicht nötig sind.

Im folgenden wird die Wirkungs- und Funktionsweise der erfindungsgemäßen Auflösewalzeneinheit näher erläutert.

Während des Betriebes der Offenend-Spinnmaschine gelangt durch den Dichtspalt 11, der niemals vollständig dicht zu bekommen ist, eine gewisse Menge an Mikrostaub in den Hohlraum 10. Der Hohlraum 10 ist in der Lage, eine gewisse Menge Mikrostaub aufzunehmen, ohne daß das nicht dargestellte Lager zwischen dem Lagergehäuse 1 und der Welle 2 davon beeinträchtigt würde. Wird die vorbestimmte Menge an Mikrostaub überschritten, so kann es passieren, daß der Mikrostaub von dem Hohlraum aus zwischen das Lagergehäuse 1 und die Welle 2 und von dort in die Wellenlagerung gerät, was zu einer Beeinträchtigung der Wellenlagerung führt. Es ist daher erwünscht, den Hohlraum 10 von Zeit zu Zeit zu reinigen. Bei dem in Fig. 1 gezeigten Ausführungsbeispiel braucht lediglich ein Druckluftwerkzeug, z. B. die in jedem Textilbetrieb vorhandene Druckluftpistole an eine der beiden Öffnungen 16 in dem Deckel 7 angesetzt zu werden, wonach dann Druckluft aufgegeben wird. Diese Druckluft strömt über den oberen Reinigungskanal 15, die Ausnehmung 13 und den radialen Verbindungskanal 12 in den Hohlraum 10 und spült diesen aus. Auf der um 180° gegenüberliegenden Seite gelangt die so mit Mikrostaub angereicherte Druckluft über den in Fig. 1 nicht sichtbaren Verbindungskanal, die Ausnehmung 13, den Reinigungskanal 15 und schließlich die Öffnung 16 in dem Deckel 7 ins Freie. Dies alles geschieht, ohne daß die Auflösewalzeneinheit in irgendeiner Weise demontiert werden muß.

Bei dem in Fig. 4 beschriebenen Ausführungsbeispiel läßt sich der Hohlraum 10 auf ähnliche Weise reinigen. Hier muß lediglich der Deckel 7 abgenommen werden, so daß man mit dem Druckluftwerkzeug unmittelbar an einen der Reinigungskanäle 15 gelangen kann. Die dort eingespeiste Druckluft gelangt unmittelbar in den Hohlraum 10 und von dort über den gegenüberliegenden Reinigungskanal wieder ins Freie. Anschließend wird der Deckel 7 mittels der Schrauben 8 wieder montiert.

Es ist auch mögich, die beiden Ausführungsbeispiele gemäß Fig. 1 und gemäß Fig. 4 miteinander zu kombinieren, indem z. B. ein Reinigungskanal auf der Innenseite des Auflösewalzenringes ausgebildet ist, während der andere Reinigungskanal in dem Grundkörper ausgebildet ist.

## Patentansprüche

1. Auflösewalzeneinheit für Offenend-Spinnmaschinen, mit einer in einem Lagergehäuse (1) drehbar gelagerten Welle (2) , auf deren aus dem Lagergehäuse (1) ragenden freien Ende eine Auflösewalze (3) drehfest angebracht ist, die vorzugsweise an ihrer dem Lagergehäuse (1) abgewandten Stirnseite mit einem abnehmbaren, axial aufgesetzten Deckel (7) abgedeckt ist und die das Lagergehäuse (1) unter Bildung eines Hohlraumes (10) übergreift, der zum Lagergehäuse (1) durch einen ringförmigen Dichtspalt (11) abgedichet ist,
dadurch **gekennzeichnet**,
daß in der Auflösewalze (3) mindestens zwei im wesentlichen parallel zur Auflösewalzenachse angeordnete Reinigungskanäle (15) ausgebildet sind, die sich von dem Hohlraum (10) mindestens bis zur einer Stirnseite der Auflösewalze (3) erstrecken.

2. Auflösewalzeneinheit nach Anspruch 1, dadurch **gekennzeichnet**, daß sich die Reinigungskanäle (15) durch den Deckel (7) hindurch erstrecken.

3. Auflösewalzeneinheit nach Anspruch 1 oder 2, dadurch **gekennzeichnet**, daß die Auflösewalze (3) aus einem Grundkörper (4) und einem darauf auswechselbar angeordneten, garniturbestückten Auflösewalzenring (3) besteht und daß die Reinigungskanäle (15) im Grundkörper ausgebildet sind.

4. Auflösewalzeneinheit nach einem der Ansprüche 1 bis 3, dadurch **gekennzeichnet**, daß die Auflösewalze (3) aus einem Grundkörper (4) und einem darauf auswechselbar angebrachten, garniturbestückten Auflösewalzenring (3) besteht und daß die Reinigungskanäle (15) auf der dem Grundkörper (4) zugewandten innnenliegenden Oberseite des Auflösewalzenringes (5) ausgebildet sind.

5. Auflösewalzeneinheit nach einem der Ansprüche 1 bis 4, dadurch **gekennzeichnet**, daß der Hohlraum (10) in dem Grundkörper (4) ausgebildet ist und daß in dem Grundkörper (4) im wesentlichen radiale Verbindungskanäle (12) ausgebildet sind, die vor der dem Auflösewalzenring (5) zugewandten äußeren Oberseite des Grundkörpers (4) zu dem Hohlraum (10) führen.

6. Auflösewalzeneinheit nach einem der Ansprüche 1 bis 5, dadurch **gekennzeichnet**, daß auf der dem Grundkörper (4) zugewandten innenliegenden Oberseite des Auflösewalzenringes (3) mindestens eine die radialen Verbindungskanäle (12) mit den axialen Reinigungskanälen (15) verbindende umlaufende radiale Ausnehmung (13) ausgebildet ist.

7. Auflösewalzeneinheit nach einem der Ansprüche 1 bis 6, dadurch **gekennzeichnet**, daß an dem dem Lagergehäuse (1) zugewandten Ende des Grundkörpers (4) ein radial vorspringender Zentrierabsatz (14) ausgebildet ist und daß die umlaufende radiale Ausnehmung (13) des Auflösewalzenringes (5) dem Durchmesser des Zentrierabsatzes (14) angepaßt ist.

8. Auflösewalzeneinheit nach einem der Ansprüche 1 bis 4, dadurch **gekennzeichnet**, daß die axialen Reinigungskanäle (15) diametral gegenüberliegend angeordnet sind.

9. Auflösewalzenring für eine Auflösewalzeneinheit nach einem der Ansprüche 1 bis 8, bei der in dem Grundkörper (4) sich von dem Hohlraum (10) radial zur Oberseite des Grundkörpers (4) erstreckende Verbindungskanäle (12) ausgebildet sind, dadurch **gekennzeichnet**, daß auf der dem Grundkörper (4) zugewandten innenliegenden Oberseite des Auflösewalzenringes mindestens eine die radialen Verbindungskanäle (12) mit in der innenliegenden Oberseite des Auflösewalzenringes ausgebildeten axial offen endenden Reiniungskanälen (15) verbindende umlaufende radiale Ausnehmung (13) ausgebildet ist.

## Claims

1. Opening cylinder unit for open-end spinning machines, having a shaft (2) rotatably mounted in a bearing housing (1), on the free end of which shaft, protruding out of the bearing housing (1), there is an opening cylinder (3) rotationally fixed, which preferably is covered at its end face remote from the bearing housing (1) by a removable, axially fitted cover (7) and which extends over the bearing housing (1) to form a hollow space (10) which is sealed off from the bearing housing (1) by an annular sealing gap (11), characterised in that in the opening cylinder (3) there are formed at least two cleaning channels (15) which are arranged essentially parallel to the opening cylinder axis and extend from the hollow space (10) at least as far as one end of the opening cylinder (3).

2. Opening cylinder unit according to Claim 1, characterised in that the cleaning channels (15) extend through the cover (7).

3. Opening cylinder unit according to Claim 1 or 2, characterised in that the opening cylinder (3) comprises a basic body (4) and an opening cylinder ring (5) arranged exchangeably on the said basic body and fitted with card clothing and in that the cleaning channels (15) are formed in the basic body.

4. Opening cylinder unit according to one of claims 1 to 3, characterised in that the opening cylinder (3) comprises a basic body (4) and an opening cylinder ring (5) attached exchangeably on the said basic body and fitted with card clothing and in that the cleaning channels (15) are formed on the inner upper side of the opening cylinder ring (5) facing the basic body (4).

5. Opening cylinder unit according to one of claims 1 to 4, characterised in that the hollow space (10) is formed in the basic body (4) and in that in the basic body (4) there are formed essentially radial connecting channels (12), which lead from the outer upper side of the basic body (4) facing the opening cylinder ring (5) to the hollow space (10).

6. Opening cylinder unit according to one of claims 1 to 5, characterised in that on the inner upper side of the opening cylinder ring (5) facing the basic body (4) there is formed at least one encircling radial recess (13), connecting the radial connecting channels (12) to the axial cleaning channels (15).

7. Opening cylinder unit according to one of claims 1 to 6, characterised in that on the end of the basic body (4) facing the bearing housing (1) there is formed a radially projecting centring shoulder (14) and in that the encircling radial recess (13) of the opening cylinder ring (5) is adapted to the diameter of the centring shoulder (14).

8. Opening cylinder unit according to one of claims 1 to 4, characterised in that the axial cleaning channels (15) are arranged lying diametrically opposite.

9. Opening cylinder ring for an opening cylinder unit according of one of claims 1 to 8, in which in the basic body (4) there are formed connecting channels (12) extending from the hollow space (10) radially to the upper side of the basic body (4), characterised in that on the inner upper side of the opening cylinder ring facing the basic body (4) there is formed at least one encircling radial recess (13), connecting the radial connecting channels (12) to axially open-ending cleaning channels (15) formed in the inner upper side of the opening cylinder ring.

## Revendications

1. Unité de cylindre ouvreur pour métiers à filer à fibre libérée, comportant un arbre (2) monté rotatif dans un logement de palier (1), dont l'extrémité libre, qui dépasse de celui-ci, porte un cylindre ouvreur (3) solidaire en rotation qui est de préférence couvert, sur sa face frontale opposée au logement de palier (1), par un couvercle amovible (7) posé axialement, et qui recouvre le logement de palier (1), définissant une cavité (10) rendue étanche par rapport à celui-ci à l'aide d'une fente d'étanchéité annulaire (11), caractérisée en ce qu'il est prévu, dans le cylindre ouvreur (3), au moins deux canaux de nettoyage (15) qui sont disposés sensiblement parallèlement à l'axe du cylindre ouvreur et qui s'étendent, à partir de la cavité (10), au moins jusqu'à une face frontale du cylindre ouvreur (3).

2. Unité de cylindre ouvreur selon la revendication 1, caractérisée en ce que les canaux de nettoyage (15) traversent le couvercle (7).

3. Unité de cylindre ouvreur selon la revendication 1 ou 2, caractérisée en ce que le cylindre ouvreur (3) se compose d'un corps de base (4) et d'un anneau de cylindre ouvreur (3), disposé sur celui-ci, apte à être remplacé, et pourvu d'une garniture, et en ce que les canaux de nettoyage (15) sont formés dans le corps de base.

4. Unité de cylindre ouvreur selon, l'une des revendications 1 à 3, caractérisée en ce que le cylindre ouvreur (3) se compose d'un corps de base (4) et d'un anneau de cylindre ouvreur (3), disposé sur celui-ci, apte à être remplacé, et pourvu d'une garniture, et en ce que les canaux de nettoyage (15) sont formés sur la face supérieure interne de l'anneau de cylindre ouvreur (5) qui est tournée vers le corps de base (4).

5. Unité de cylindre ouvreur selon l'une des revendications 1 à 4, caractérisée en ce que la cavité (10) est formée dans le corps de base (4) et en ce qu'il est prévu, dans le corps de base (4), des canaux de liaison (12) sensiblement radiaux qui vont de la face supérieure externe du corps de base (4) tournée vers l'anneau de cylindre ouvreur (5), à la cavité (10).

6. Unité de cylindre ouvreur selon l'une des revendications 1 à 5, caractérisée en ce qu'il est prévu, sur la face supérieure interne de l'anneau de cylindre ouvreur (3) tournée vers le corps de base (4), un ou plusieurs creux radiaux circulaires (13) reliant les canaux de liaison radiaux (12) aux canaux de nettoyage axiaux (15).

7. Unité de cylindre ouvreur selon l'une des revendications 1 à 6, caractérisée en ce qu'il est prévu, au niveau de l'extrémité du corps de base (4) tournée vers le logement de palier (1), un épaulement de centrage (14) faisant saillie radialement, et en ce que le creux radial circulaire (13) de l'anneau de cylindre ouvreur (5) est adapté au diamètre de l'épaulement de centrage (14).

8. Unité de cylindre ouvreur selon l'une des revendications 1 à 4, caractérisée en ce que les canaux de nettoyage axiaux (15) sont disposés de façon diamétralement opposée.

9. Anneau de cylindre ouvreur pour une unité de cylindre ouvreur selon l'une des revendications 1 à 8 dans laquelle sont formés, dans le corps de base (4), des canaux de liaison (12) s'étendant radialement de la cavité (10) à la face supérieure du corps de base (4), caractérisé en ce qu'il est prévu, sur la face supérieure interne de l'anneau de cylindre ouvreur tournée vers le corps de base (4), un ou plusieurs creux radiaux circulaires (13) reliant les canaux de liaison radiaux (12) à des canaux de nettoyage (15) formés sur la face supérieure interne de l'anneau de cylindre ouvreur et ouverts axialement à leurs extrémités.
